# FASCICULE DE BREVET EUROPEEN

(11) **EP 0 038 304 B1**
(45) Date de publication et mention de la délivrance du brevet: **11.07.1984**
(21) Numéro de dépôt: 81810141.2
(22) Date de dépôt: 14.04.1981
(51) Int. Cl.: F24H 9/20, F24H 7/04

(54) **Procédé de régulation d'un appareil de chauffage et appareil de chauffage régulé par ce procédé**
Verfahren zum Regeln eines Heizungsgeräts und durch dieses Verfahren geregeltes Heizungsgerät
Method of controlling a heating apparatus and heating apparatus controlled by this method

(30) Priorité: 15.04.1980 CH 2886/80
(43) Date de publication de la demande: 21.10.1981
(73) Titulaire: L'INDUSTRIELLE D'EQUIPEMENT, F-12110 Aubin (FR)
(72) Inventeur: Trouilhet, Yves, CH-1222 Vesenaz (CH)
(74) Mandataire: Dousse, Blasco

## Description

### Domaine technique

L'invention se rapporte à un procédé de régulation d'un appareil de chauffage comprenant un bloc de stockage thermique, des résistances électriques pour chauffer ce bloc, un circuit fermé de circulation d'air, un ventilateur et un échangeur de chaleur, ainsi qu'à un appareil de chauffage incorporant des moyens pour la mise en oeuvre de ce procédé.

### Etat de la technique

Les appareils de chauffage à stockage thermique utilisés pour chauffer un circuit d'eau de chauffage central comportent des moyens de réglage du débit d'air à travers le bloc d'accumulation en fonction de la température desirée pour l'eau. Etant donné que la température du bloc qui est chauffé par le courant électrique de nuit diminue au cours de la journée et que la température de l'eau est fonction de la température extérieure, le débit d'air peut varier dans des proportions importantes. En outre, la température du bloc d'accumulation doit être suffisante pour fournir la puissance nécessaire.

Il a déjà été proposé par le brevet CH 596 507 par exemple, de régler le débit d'air en variant la vitesse du ventilateur de circulation. Une telle solution n'est pas techniquement satisfaisante, un ventilateur étant calculé pour fonctionner à un régime donné. On a par ailleurs proposé, dans le DE-OS 1 579 781 et dans le DE-OS 1 817 126, defixerla température de l'air par un organe déflecteur contrôlé par un bilame destiné à dévier une partie de l'air du bloc d'accumulation pour maintenir constante la température de l'air passant à travers l'échangeur de chaleur. Une telle solution n'est pas applicable au cas de régulation qui nous intéresse étant donné que le température de l'eau doit pouvoir être adaptée aux conditions atmosphériques.

En ce qui concerne la température du bloc d'accumulation, les solutions existantes prévoient une sonde dans le bloc, les résistances de chauffage du bloc étant mises sous tension dès que la température du bloc descend au-dessous d'un certain seuil. Or ce seuil doit être fixé à une valeur suffisante pour permettre de fournir la puissance nominale pour laquelle la chaudière a été calculée. Cette puissance doit donc être apte à chauffer normalement l'eau à 90°C, température pour laquelle les radiateurs ont été dimensionnés compte tenu d'une déperdition thermique maximum des locaux à chauffer. Or, la plupart du temps, l'énergie disponible est encore amplement suffisante compte tenu de la puissance nécessaire. Par conséquent, l'alimentation électrique des résistances de chauffage du bloc est enclenchée au tarif diurne alors que la réserve d'énergie du bloc est encore suffisante pour attendre l'enclenchement au tarif nocturne.

### Exposé de l'invention

Le but de la présente invention est de remédier au moins partiellement, aux inconvénients sus-mentionnés.

A cet effet, la présente invention a tout d'abord pour objet un procédé de régulation d'un appareil de chauffage comprenant un bloc de stockage thermique, des résistances électriques pour chauffer ce bloc, un circuit fermé de circulation d'air comprenant des canaux de convection à travers ce bloc, reliant un canal de distribution d'air et un canal collecteur d'air, ces deux canaux communiquant avec la sortie, respectivement, l'entrée d'un ventilateur sur lequel le circuit se referme, un échangeur de chaleur air-eau placé entre la sortie dudit canal collecteur et l'entrée du ventilateur et des moyens pour varier la proportion du débit d'air constant du ventilateur envoyé à travers ledit bloc. Ce procédé est caractérisé par le fait que l'on détermine une température désirée pour l'eau sortant dudit échangeur en fonction de la température de l'air extérieur, que l'on varie ladite proportion du débit d'air envoyée à travers le bloc d'accumulation en fonction de cette température désirée, que l'on enclenche les résistances électriques de chauffage du bloc dès que le débit d'air envoyé à travers le bloc, nécessaire pour atteindre cette température désirée de l'eau est égale au débit d'air du ventilateur, et que l'on débranche les résistances électriques dès qu'une portion seulement du débit d'air du ventilateur est envoyée à travers le bloc.

L'invention a également pour objet un appareil de chauffage du type défini ci-dessus, régulé par ce procédé caractérisé par le fait qu'il comporte un passage de dérivation qui relie la sortie dudit ventilateur à la sortie dudit canal collecteur d'air un organe de répartition du débit d'air du ventilateur étant monté oscillant entre une position limite de fermeture de l'entrée dudit canal de distribution et une position limite de fermeture dudit passage de dérivation, cette dernière position déterminant la mise sous tension des résistances électriques durant les heures diurnes, un organe d'entraînement étant relié à cet organe de répartition pour le déplacer entre ses deux positions limites, cet organe d'entraînement étant commandé par un régulateur associé à une première sonde de mesure de la température de l'eau à la sortie dudit échangeur, et à une seconde sonde de mesure de la température de l'air ambiant extérieur et que ce régulateur est agencé pour déterminer ladite température désirée de l'eau en fonction de la température de l'air extérieur.

Le procédé, selon l'invention, permet de fournir une puissance réglable à partir d'un débit constant du ventilateur et en fonction de la température désirée pour l'eau. De plus, ce procédé présente l'avantage de commander l'enclenchement diurne des résistances de chauffage du bloc d'accumulation en fonction de la puissance soutirée et non en fonction de la température du bloc. Grâce à cette particularité, la capacité énergétique utilisable du bloc est accrue, notamment en demi-saison lorsque la puissance nécessaire diminue en raison de l'augmentation de la température ambiante extérieure. Ceci conduit donc à une utilisation plus rationnelle de l'énergie stockée, intéressante aussi bien pour lutilisateur que pour le distributeur de courant électrique.

### Brève description de la figure

La figure unique du dessin annexé illustre, à titre d'exemple, une forme d'exécution d'un schéma de régularisation de l'appareil de chauffage objet de la présente invention.

### Meilleure manière de réaliser l'invention

Cette figure représente très schématiquement les éléments essentiels d'un appareil de chauffage à accumulation comprenant un carter isolant 1 renfermant un bloc d'accumulation 2 dans lequel sont réparties des résistances électriques de chauffage 3 alimentées par une rampe de distribution commune 4. Des canaux de circulation d'air (non représentés) traversent ce bloc pour relier un canal de distribution 5 et un canal collecteur 6. Ces canaux communiquent respectivement avec la sortie et l'entrée d'un ventilateur 7, entrée devant laquelle se trouve un échangeur de chaleur 8 d'un circuit de chauffage central 9. Un passage de dérivation 10 est ménagé sous le bloc d'accumulation 2 et un volet de répartition 11 est monté oscillant autour d'un axe 12 entre une position d'obturation du passage de dérivation 10 et une position d'obturation du canal de distribution 5. Un servo-moteur synchrone 13 relié à un organe de régulation 14 commande la position angulaire du volet de répartition 11. Cet organe de régulation 14 est relié, dans cet exemple, à une sonde 15 placée dans le circuit de chauffage central 9 en amont des radiateurs et à une sonde 16 placée soit à l'extérieur soit à l'intérieur du local à chauffer pour mesurer la température ambiante et déterminer la température de l'eau.

Le circuit d'alimentation électrique comporte une partie alimentant les résistances électriques 3 et commandée par une horloge 17 reliée à un commutateur jour/nuit 23. Un interrupteur 18 est disposé dans la portion «jour» du circuit d'alimentation et est relié au volet de répartition 11 pour que celui-ci ferme cet interrupteur en position d'obturation du passage de dérivation 10, de manière à enchlencher les résistances électriques de chauffage 3. Un interrupteur de sécurité 19 est encore placé dans la partie de ce circuit d'alimentation des résistances 3, commune aux portions jour/nuit de ce circuit. Cet interrupteur 19 est relié à une sonde 20 de mesure de la température du bloc, pour éviter que cette température ne dépasse une certaine limite. Une autre partie du circuit d'alimentation est branchée au ventilateur 7 et à un circulateur 21 par l'intermédiaire de l'organe de régulation 14. Un interrupteur de sécurité 22 est disposé dans cette partie du circuit d'alimentation et est relié à la sonde 15 pour couper le ventilateur 7 au cas où la température de l'eau deviendrait anormalement élevée, par exemple en cas de blocage du volet de répartition 11. Un interrupteur 24, placé dans le circuit d'alimentation du ventilateur 7, est ouvert lorsque le volet de répartition 11 ferme le canal de distribution 5.

Pendant les heures de nuit, le bloc d'accumulation 2 est chauffé à sa température maximum soit 650°C. L'organe de régulation 14 affiche la température de l'eau du circuit de chauffage central en fonction de la température extérieure mesurée par la sonde 16 et il compare la température de l'eau mesurée par la sonde 15 à la température affichée. L'organe régulateur 14 actionne le servo-moteur 13 dans un sens ou dans l'autre suivant que la température mesurée de l'eau est trop élevée ou non, diminuant, respectivement augmentant la section de passage entre la sortie du ventilateur 7 et le canal de distribution 5, augmentant respectivement diminuant la section d'entrée du passage de dérivation 10.

Ce procédé de régulation permet d'adapter constamment la puissance soutirée du bloc d'accumulation 2 à la température désirée de l'eau du circuit de chauffage, en modifiant le débit massique d'air à travers ce bloc 2. Au moment où le volet de répartition 11 ferme complètement le passage de dérivation 10, la puissance soutirée est juste suffisante pour chauffer l'eau de sorte que suite au refroidissement progressif du bloc d'accumulation 2, la puissance deviendra rapidement insuffisante. C'est pourquoi le volet de répartition 11 ferme l'interrupteur 18, assurant l'alimentation diurne des résistances électriques 3 du bloc d'accumulation 2, just'à ce que sa température soit suffisante pour produire un déplacement du volet de répartition 11 en sens inverse.

La commande de la relance diurne du chauffage du bloc en fonction de la puissance soutirée permet de faire des économies en courant de jour. En effet si on considère que le bloc est chauffé à 650°C durant la nuit dans cet exemple, il a une puissance nominale de 18 KW calculée pour chauffer l'eau du circuit de chauffage central à 90°C. La température minimum à laquelle le bloc peut fournir cette puissance est de 250°C. Si la relance diurne du chauffage du bloc était commandée par la température de ce bloc, il faudrait donc provoquer cette relance chaque fois que le bloc atteindrait cette température.

Or, si en raison de la température extérieure l'eau ne doit être chauffé qu'à 70°C, nécessitant une puissance de 9 KW, l'énergie contenue dans le bloc à 250° C est encore largement suffisante et on a calculé que le bloc pourra fournir la puissance désirée jusqu'à ce que sa température s'abaisse à 150°C.

Le système de régulation décrit permet donc de tirer parti au maximum d'un volume de stockage donné et conduit à un amortissement plus rapide du coût du bloc d'accumulation. Le calcul du volume de ce bloc peut en outre être optimalisé en raison de la capacité moyenne de stockage accrue compte tenu de ce système de régulation.

Parmi les avantages de l'appareil de chauffage objet de cette invention, il faut également relever que la section de passage commandée par le volte de répartition est sensiblement constante, l'augmentation de la section d'une des ouvertures coïncidant automatiquement à une diminution correspondante de la section de passage de l'autre ouverture permettant de faire un réglage précis des débits respectifs, la perte de charge totale restant constante à travers les deux ouvertures de passage de l'air sortant du ventilateur. De ce fait, le ventilateur qui travaille à une vitesse constante est soumis à une charge aussi sensiblement constante.

## Revendications

1. Procédé de régulation d'un appareil de chauffage comprenant un bloc de stockage thermique (2), des résistances électriques (3) pour chauffer ce bloc, un circuit fermé de circulation d'air comprenant des canaux de convexion à travers ce bloc, reliant un canal de distribution d'air (5) et un canal collecteur d'air (6), ces deux canaux communiquant avec la sortie, respectivement l'entrée d'un ventilateur (7) sur lequel le circuit se referme, un échangeur de chaleur air-eau (8) placé entre la sortie dudit canal collecteur et l'entrée du ventilateur et des moyens (11-13) pour varier la proportion du débitd'air constant du ventilateur envoyé à travers ledit bloc, caractérisé par le fait que l'on détermine une température dérisée pour l'eau sortant dudit échangeur en fonction de la température de l'air extérieur, que l'on varie ladite proportion du débit d'air envoyée à travers le bloc d'accumulation en fonction de cette température désirée, que l'on enclenche les résistances électriques de chauffage du bloc dès que le débit d'air envoyé à travers le bloc, nécessaire pour atteindre cette température désirée de l'eau est égale au débit d'air du ventilateur, et que l'on débranche les résistances électriques dès qu'une portion seulement du débit d'air du ventilateur est envoyée à travers le bloc.

2. Appareil de chauffage défini dans la première partie de la revendication 1 et régulé par le procédé selon la partie caractérisante de la revendication 1, caractérisé par le fait qu'il comporte un passage de dérivation (10) qui relie la sortie dudit ventilateur (7) à la sortie dudit canal collecteur d'air (6), un organe (11) de répartition du débit d'air du ventilateur étant monté oscillant entre une position limite de fermeture de l'entrée dudit canal de distribution et une position limite de fermeture dutit passage de dérivation, cette dernière position déterminant la mise sous tension des résistances électriques durant les heures diurnes, un organe d'entraînement (13) étant relié à cet organe de répartition pour le déplacer entre ses deux positions limites, cet organe d'entraînement étant commandé par un régulateur ( 14) associé à une première sonde (15) de mesure de la température de l'eau à la sortie dudit échangeur et à une seconde sonde (16) de mesure de la température de l'air ambiant extérieur et que ce régulateur est agencé pour déterminer ladite température désirée de l'eau en fonction de la température de l'air extérieur.

3. Appareil selon la revendication 2, caractérisé par le fait que ladite position de fermeture de l'entrée dudit canal de distribution détermine l'arrêt du ventilateur.

## Patentansprüche

1. Verfahren zum Regeln eines Heizungsgeräts mit einem thermischen Speicherblock (2), mit elektrischen Widerständen (3) zum Erwärmen dieses Blocks, mit einem geschlossenen Luftzirkulations-Kreislauf mit Konvektionskanälen quer durch diesen Block, die einen Luftverteilerkanal (5) und einen Luftsammelkanal (6) verbinden, wobei diese beiden Kanäle mit dem Ausgang bzw. Eingang eines Ventilators (7) in Verbindung stehen, auf dem der Kreislauf sich schliesst, mit einem Luft/Wasser-Wärmetauscher (8), der zwischen dem Ausgang des Sammelkanals und dem Eingang des Ventilators angeordnet ist, und mit Mitteln (11 bis 13), um das konstante ' Durchflussmengen-Verhältnis an aus dem Ventilator durch diesen Block hindurch geschickter Luft zu verändern, dadurch gekennzeichnet, dass man eine gewünschte Temperatur für das aus dem Tauscher kommende Wasser in Abhängigkeit von der Aussenlufttemperatur bestimmt, dass man das Durchflussmengen-Verhältnis an in Abhängigkeit von dieser gewünschten Temperatur durch den Speicherblock geschickter Luft verändert, dass man die elektrischen Heizwiderstände des Blocks einschaltet, sobald die durch den Block geschickte Durchflussmenge an Luft, die erforderlich ist, um diese gewünschte Temperatur des Wasser zu erhalten, der Durchflussmenge an Luft des Ventilators entspricht, und dass man die elektrischen Widerstände abschaltet, sobald nur ein Teil der Durchflussmenge an Luft des Ventilators durch den Block geschickt wird.

2. Heizvorrichtung wie im Oberbegriff des Anspruchs 1 angegeben und geregelt entsprechend dem Verfahren nach dem kennzeichnenden Teil des Anspruchs 1, dadurch gekennzeichnet, dass sie einen Abzweigungsdurchgang (10) aufweist, der den Ausgang des Ventilators (7) mit dem Ausgang des Luftsammelkanals (6) verbindet, wobei ein Aufteilorgan (11) für die Luft-Durchflussmenge des Ventilators schwingend zwischen einer Grenzschliessstellung des Eingangs des Verteilerkanals und einer Grenzschliessstellung des Abzweigungsdurchgangs angeordnet ist, dass diese letztere Stellung das Unter-Spannung-Setzen der elektrischen Widerstände während der Tagesstunden bestimmt, dass ein Antriebsorgan (13) mit diesem Aufteilorgan verbunden ist, um es zwischen seinen beiden Grenzstellungen zu verschieben, wobei dieses Antriebsorgan von einem Regler (14) gesteuert wird, der an eine erste Messsonde (15) für die Wassertemperatur am Ausgang des Tauschers und an einer zweiten Messsonde (16) für die Temperatur der äusseren Umgebungsluft angeschlossen ist, und dass dieser Regler betätigt wird, um die gewünschte Temperatur des Wassers in Abhängigkeit von der Temperatur der Aussenluft zu bestimmen.

3. Vorrichtung nach Anspruch 2, dadurch gekennzeichnet, dass die Schliessstellung des Eingangs des Verteilerkanals den Stillstand des Ventilators bestimmt.

## Claims

1. Process for the regulation of a heating apparatus comprising a heat storage block (2), electrical resistors (3) to heat this block, an air circulation closed circuit comprising convection channels through this block connecting an air distribution channel (5) and an air collector channel (6), these two channels communicating with the output, respectively the input of a fan (7) on which the circuit closes, an air-water heat exchanger (8) located between the outlet of said collecting channel and the input to the fan, and means (11-13) for varying the proportion of the constant air flow from the fan flown through said block, characterized by the fact that one determines a desired temperature for the water coming out of said exchanger as a function of the outside air temperature, that he varies said proportion of air flow sent through the storage block as a function of said desired temperature, that he turns on the block heating electrical resistors as soon as the rate of air flow sent through the block and required to attain this desired water temperature is equal to the air flow rate of the fan, and he turns off the electrical resistors after only a portion of the air flow of the fan is flown through the block.

2. Heating apparatus defined in the first part of claim 1 and regulated by the process according to the characterizing part of claim 1, characterized by the fact that it comprises a by-pass (10) which connects the output of said fan (7) to the outlet of said air collector channels, an element (11) for distributing the air flow of the fan being installed for shifting from a limit closing position of the inlet of said air distribution channel to a limit closing position of said by-pass, this last position being determining for turning on the electrical resistors during day time, a driving element (13) being connected to this distribution element for the shifting thereof between its two end positions, this driving element being under control from a regulator (14) associated with a first sensor (15) for measuring the water temperature at the outlet of said heat exchanger and a second sensor (16) for measuring the external air ambient temperature, and that this regulator is adapted for determining said desired water temperature as a function of the external air temperature.

3. Apparatus according to claim 2, characterized by the fact that said position for closing the input of said distribution channel causes the fan to stop.
